# EUROPÄISCHE PATENTSCHRIFT

(11) **EP 1 242 691 B1**
(45) Veröffentlichungstag und Bekanntmachung des Hinweises auf die Patenterteilung: **26.03.2008**
(21) Anmeldenummer: 00977336.7
(22) Anmeldetag: 05.12.2000
(51) Int. Cl.: E01F 9/06

(54) **MARKIERVORRICHTUNG FÜR FUSSGÄNGERSTREIFEN**
MARKING DEVICE FOR PEDESTRIAN CROSSINGS
DISPOSITIF DE MARQUAGE POUR PASSAGES POUR PIETONS

(30) Priorität: 15.12.1999 CH 229599
(43) Veröffentlichungstag der Anmeldung: 25.09.2002
(73) Patentinhaber: Burger Holding AG, 6340 Baar (CH)
(72) Erfinder: Burger, Hermann, M., 8704 Herrliberg (CH)
(74) Vertreter: Troesch Scheidegger Werner AG
(86) Internationale Anmeldenummer: PCT/CH2000/000644
(87) Internationale Veröffentlichungsnummer: WO 2001/044581

(56) Entgegenhaltungen:
- EP-A- 0 515 743
- FR-A- 2 665 914
- US-A- 4 145 152
- US-A- 4 232 979
- US-A- 5 340 231
- US-A- 5 502 593
- US-A- 5 515 807
- US-A- 5 564 854
- US-A- 5 696 627

## Beschreibung

Die vorliegende Erfindung betrifft eine Vorrichtung zur Zusatzmarkierung von aus einer Mehrzahl paralleler Farbbalken gebildeter Fussgängerstreifen.

Die heutigen Fussgängerstreifen, sog. Zebrastreifen, sind trotz üblicherweise gelber Farbe der Farbbalken in der Nacht und bei Regen oder gar Schneefall für Automobilisten schlecht erkennbar.

Eine Markierungsvorrichtung, die ebenfalls geeignet ist, einen Fußgängerstreifen besser erkennbar zu machen ist aus US 4 232 979 A bekannt. Allerdings ist wegen ihrer geometrischen Form die bekannte Vorrichtung einer erhöhten Gefahr der Beschädigung beispielsweise durch Schneeräumfahrzeuge ausgesetzt. Dies vermindert die Lebensdauer und erhöht die Kosten einer derartigen Vorrichtung.

Aufgabe der vorliegenden Erfindung war es, diesem Nachteil durch die Entwicklung einer geeigneten Vorrichtung abzuhelfen und dem Automobilisten die optimale Erkennung des Fussgängerstreifens resp. Fussgängerübergangs zu ermöglichen.

Diese Aufgabe wird bei einer Vorrichtung der eingangs definierten Art erfindungsgemäss durch die Merkmale des kennzeichnenden Teils von Anspruch 1 gelöst.

Besondere Ausführungsformen der erfindungsgemässen Vorrichtung sind in den abhängigen Ansprüchen definiert.

Ebenfalls Gegenstand der Erfindung ist ein Verfahren zur Montage von erfindungsgemässen Vorrichtungen, welches sich erfindngsgemäss durch die Merkmale des kennzeichnenden Teils von Anspruch 8 auszeichnet.

Die Erfindung wird nachstehend anhand von in der Zeichnung dargestellten Ausführungsformen noch etwas näher erläutert. Es zeigen:
Fig. 1 einen Querschnitt durch eine erfindungsgemässe Vorrichtung;
Fig. 2 eine ähnliche Ansicht wie Fig. 1, im eingebauten Zustand, und
Fig. 3 rein schematisch einen Fussgängerstreifen mit eingebauten erfindungsgemässen Vorrichtungen.

Figur 1 der Zeichnung zeigt eine erfindungsgemässe Vorrichtung im Querschnitt. Sie besteht aus einem länglichen Grundkörper 1 aus Kunststoff, vorzugsweise gelb eingefärbt, bei welchem aus einer Bodenplatte 1' ein satteldachähnlicher Aufbau 1" nach oben absteht. Auf der Unterseite der Bodenplatte 1' sind Ausnehmungen 2 zur Aufnahme von Klebemittel vorgesehen, um die Vorrichtung auf einer Fahrbahn aufzukleben (andere Befestigungsarten sind ebenfalls denkbar).

Die Vorrichtungen sind dazu vorgesehen, in Fahrtrichtung von Automobilen betrachtet in Querrichtung zur Fahrbahn 3 jeweils am Kopf, d.h. am schmalseitigen Ende der Farbbalken 4 des Fussgängerstreifens auf der Fahrbahnfläche angebracht zu werden (s. Fig. 3).

Dank der satteldachähnlichen Form des Aufbaus der Vorrichtung ist letztere durch Automobile und andere Verkehrsteilnehmer leicht überfahrbar.

Die Vorrichtung weist eine vordere Schrägfläche 5 und eine hintere, flachere Schrägfläche 6 auf, welche in die Bodenplatte 1' übergehen. In der vorderen Schrägfläche 5 ist eine Nut 7, welche etwa senkrecht zur Schrägfläche steht, vorgesehen, in welcher Reflektorkörper 8 z.B. in Form von Glas-Reflektoren festgehalten sind.

Diese Reflektorkörper 8 gewährleisten eine optimale Erkennung des Anfangs der Farbbalken bei Auftreffen des Lichtes eines Fahrzeuges. Dank der in der Nut der vorderen Schrägfläche angeordneten Reflektorkörper 8 sind diese auch beim Übefahren vor dem unbeabsichtigten Ausbrechen aus der Nut geschützt: sie werden sicher darin festgehalten.

Die Reflektorkörper 8 sind nebeneinander aufgereiht. Über die Länge (ca. 500 mm) der Vorrichtung bzw. der Nut 7 sind z.B. 60 Glas-Reflektoren 8 eingesetzt, dies z.B. in sechs Segmenten, welche vorzugsweise durch Abweiser 9 (s. Fig. 2) in Form von nach vorn abstehenden Platten aus Metall oder abriebfestem Kunststoff voneinander getrennt sind (sechs Segmente zwischen Abweisern 9). Die Abweiser dienen dem Abweisen von Schaufeln von Schneeräummaschinen.

Da die vordere Schrägfläche 5 relativ steil verläuft, ist die optimale Plazierung der Reflektorkörper 8 gewährleistet.

Die Bodenplatte 1' steht vorzugsweise beidseitig über die Basis der Schrägflächen 5, 6 vor, dies mit den Verlängerungen 10, 11.

Dies erlaubt, die Vorrichtung in den Farbauftrag 12 der Farbbalken einzubetten und damit die Überfahrbarkeit konfortabel zu gestalten.

Der Einbau erfolgt z.B. wie folgt: Die Vorrichtungen 1 werden an den vorhandenen oder vorgesehenen Kopfstellen der Farbbalken auf der Fahrbahnoberfläche befestigt (aufgeleimt, aufgeschraubt). Zumindest die Nuten mit eingesetzten Reflektorkörpern werden mit einer abreissbaren Schutzfolie F abgedeckt.

Danach werden die Farbbalken aufgemalt, wobei der Farbauftrag über die Vorrichtungen erfolgt (die Farbe des Farbauftrages kann ebenfalls reflektierendes Material, wie z.B. aufgestreute Glasperlen enthalten), und dabei der Übergang zwischen Fahrbahn und Vorrichtung mit Farbmaterial ausgefüllt wird. Nach Beendigung des Farbauftrages und Antrocknung wird die Schutzfolie F entfernt und der Fussgängerstreifen ist dank der Reflektoren zusätzlich optimal geschützt (optimale Erkennung durch Automobilisten in Fahrtrichtung).

Die erfindungsgemässe Vorrichtung würde sich auch zur Zusatzmarkierung der Kopfenden anderer streifenförmiger Fahrbahnmarkierungen eignen.

## Patentansprüche

1. Vorrichtung zur Zusatzmarkierung von aus einer Mehrzahl paralleler Farbbalken gebildeter Fussgängerstreifen, mit einem bandförmigen überfahrbaren Grundkörper (1), welcher dazu vorgesehen ist, in Fahrtrichtung gesehen in Querrichtung zur Fahrbahn jeweils am Kopf bzw. am schmalseitigen Ende von mindestens einem Farbbalken (12) auf der Fahrbahnfläche angebracht zu werden, wobei der Grundkörper (1) im Querschnitt gesehen eine Oberseite in Form eines Satteldaches aufweist, dessen Schrägflächen (5, 6) in einer Bodenfläche (1') enden, wobei in der in Fahrtrichtung betrachtet vorderen Schrägfläche (5) Reflektorkörper (8) angeordnet sind und in der vorderen Schrägfläche (5) senkrecht von dieser abstehende Abweisen (9) in vorbestimmten Abständen voneinander angeordnet sind, **dadurch gekennzeichnet, dass** die Bodenfläche (1') des Grundkörpers (1) zumindest am unteren Ende der vorderen Schrägfläche (5) überdiese vorsteht und dass die Abweiser (9) vom vorderen Ende der vorstehenden Bodenfläche (10) aus nach oben zum Satteldach führen.

2. Vorrichtung nach Anspruch 1, **dadurch gekennzeichnet, dass** die Reflektorkörper in einer vorzugsweise senkrecht zur vorderen Schrägfläche verlaufenden Nut angeordnet sind.

3. Vorrichtung nach einem der Ansprüche 1 oder 2, **dadurch gekennzeichnet, dass** der Grundkörper aus Kunststoff besteht und vorzugsweise in der Farbe der Farbbalken eingefärbt ist.

4. Vorrichtung nach einem der Ansprüche 1 - 3, **dadurch gekennzeichnet, dass** die Reflektorkörper vorzugsweise facettierte Glas-Reflektoren sind.

5. Vorrichtung nach einem der Ansprüche 1 - 4, **dadurch gekennzeichnet, dass** der mit den Reflektorkörpern ausgerüstete Bereich der vorderen Schrägfläche mit einer abreissbaren Schutzfolie abgedeckt ist.

6. Verfahren zur Montage von Vorrichtungen nach einem der Ansprüche 1 - 5, **dadurch gekennzeichnet, dass** jede Vorrichtung an der vorbestimmten Stelle auf dem Strassenbelag befestigt wird, z.B. durch Aufleimen, wobei zumindest der die Reflektorkörper enthaltende Bereich der vorderen Schrägflache durch eine Schutzfolie abgedeckt bleibt, dann der Farbbalken durch Auftragen der Markierungsfarbe, welche vorzugsweise ihrerseits reflektierend ist, aufgemalt wird, wobei die Vorrichtung übermalt wird, und dass nach dem Antrocknen der Farbe die Schutzfolie entfernt wird.

7. Fussgängerstreifen aus einer Mehrzahl paralleler Farbbalken, welche in der Fahrbahn angeordnet sind, wobei mindestens einer der Farbbalken, in Fahrtrichtung eines Fahrzeuges gesehen, am Kopf bzw. schmalseitigen Ende mit einer überfahrbaren Zusatzmarkierungsvorrichtung nach einem der Ansprüche 1 - 5 versehen ist.

## Claims

1. Device for additional marking for pedestrian crossings formed out of a plurality of parallel coloured stripes, with an over-drivable strip-shaped base body (1), which is, seen in driving direction in transverse direction of the roadway, provided to be mounted on the face of the roadway, each case at the head or at the small face of the ending, respectively, of at least one coloured stripe (12), whereas the cross section of the base body (1) comprises an upper face in a saddle-roofed manner, whose inclined faces (5,6) end in a ground area (1'), whereas reflector bodies (8) are arranged, looked at driving direction, in the front inclined face (5) and deflectors (9) are arranged in predetermined distances of each other in the front inclined face (5) perpendicular protruding from it, **characterized in that** the ground area (1') of the base body (1) protrudes beyond this at least on the lower ending of the front declined face (5) and that the deflectors (9) lead from the front ending of the protruding ground area (10) upwards to the saddle-roof.

2. Device according to claim 1, **characterized in that** the reflector bodies are arranged in a groove running preferably perpendicular to the front inclined face.

3. Device according to claim 1 or 2, **characterized in that** the base body is made out of plastic and preferably is dyed in the colour of the colour stripes.

4. Device according to one of the claims 1 - 3, **characterized in that** the reflector bodies are preferably cut glass reflectors.

5. Device according to one of the claims 1 - 4, **characterized in that** the region equipped with the reflector bodies of the front inclined face is covered with a pulling-off protecting foil.

6. Method for mounting devices according to one of the claims 1 -5, **characterized in that** each device is fastened to a predetermined place on the road topping, in gluing on for example, whereas at least the region having the reflector bodies of the front inclined face remains covered with a protecting foil, then the colour stripe is painted on in putting on the marking colour, which on its part is reflecting, whereas the device is painted over and that after the beginning of the drying of the colour the protecting foil is removed.

7. Pedestrian crossing out of a plurality of parallel coloured stripes, which are arranged in the roadway, whereas at least one of the colour stripes, seen in driving direction of a vehicle, has an additional over-drivable marking device at the head or at the small face of the ending, respectively, according to one of the claims 1-5.

## Revendications

1. Dispositif pour le marquage supplémentaire de passages pour piétons formés par des barres en couleur parallèles, comprenant un corps de base (1) en forme de bande sur lequel peuvent passer des véhicules et qui est prévu pour être monté, vu en direction de course, transversalement à la chaussée à la tête respectivement à l'extrémité étroite d'au moins une des barres en couleur (12) sur la surface de la chaussée, ledit corps de base (1), vu en section transversale, ayant une face supérieure en forme d'une toiture à deux versants dont les surfaces inclinées (5, 6) aboutissent dans une surface de fond (1') avec la surface inclinée avant (5), vue en direction de course, munie d'éléments réflecteurs (8), et des déflecteurs (9) espacés avec des distances données s'étendant verticalement de ladite surface inclinée avant (5), **caractérisée en ce que** la surface de fond (1') du corps de base (1) au moins à l'extrémité inférieure de la surface inclinée avant (5) dépasse cette dernière et **en ce que** les déflecteurs (9) se projettent à partir de l'extrémité avant de la partie de la surface de fond (10) qui dépasse vers le haut en direction de la toiture à deux versants.

2. Dispositif selon la revendication 1, **caractérisé en ce que** lesdits éléments réflecteurs sont disposés dans une rainure s'étendant de préférence verticalement par rapport à la surface inclinée avant.

3. Dispositif selon l'une des revendications 1 ou 2, **caractérisé en ce que** le corps de base est en matière plastique et est coloré de préférence dans la couleur des barres en couleur.

4. Dispositif selon l'une des revendications 1-3, **caractérisé en ce que** les éléments réflecteurs sont de préférence des réflecteurs en verre facettés.

5. Dispositif selon l'une des revendications 1 - 4, **caractérisé en ce que** la zone de la surface inclinée avant munie d'éléments réflecteurs est recouverte par une feuille de protection pouvant être arrachée.

6. Procédé pour le montage de dispositifs selon l'une des revendications 1 - 5, **caractérisé en ce que** chaque dispositif est fixé sur le tapis routier à l'emplacement prévue, par exemple par collage, au moins la zone de la surface inclinée avant contenant les éléments réflecteurs restant recouverte par une feuille de protection, **en ce qu'**ensuite la barre en couleur est peinte par application de la couleur de marquage qui est de préférence également rétroréfléchissante, toute en apportant la couler aussi sur le dispositif et **en ce que** la feuille de protection est enlevée après séchage de la couleur.

7. Passage pour piétons formé par plusieurs barres en couleur parallèles, dans lequel au moins une des barres en couleur, vue en direction de course d'un véhicule, est munie à la tête respective à l'extrémité étroite avec un dispositif pour le marquage supplémentaire sur lequel peuvent passer des véhicules selon l'une des revendications 1 - 5.
